# EUROPÄISCHE PATENTSCHRIFT

(11) **EP 1 173 864 B1**
(45) Veröffentlichungstag und Bekanntmachung des Hinweises auf die Patenterteilung: **10.09.2003**
(21) Anmeldenummer: 00929302.8
(22) Anmeldetag: 17.04.2000
(51) Int. Cl.: H01H 71/04

(54) **SCHUTZSCHALTER MIT SCHALTSTELLUNGSANZEIGE**
CIRCUIT BREAKER WITH CONTACT POSITION INDICATION
COUPE-CIRCUIT AVEC INDICATION DE POSITION DE COMMUTATION

(30) Priorität: 28.04.1999 DE 19919418
(43) Veröffentlichungstag der Anmeldung: 23.01.2002
(73) Patentinhaber: SIEMENS AKTIENGESELLSCHAFT, 80333 München (DE)
(72) Erfinder: FISCHER, Elmar, D-93051 Regensburg (DE); WEBER, Christoph, D-84061 Ergoldsbach (DE)
(86) Internationale Anmeldenummer: DE0001195
(87) Internationale Veröffentlichungsnummer: WO00067273

(56) Entgegenhaltungen:
- EP-A- 0 299 440
- EP-A- 0 897 186
- US-A- 5 831 500

## Beschreibung

Die Erfindung bezieht sich auf einen Schutzschalter, insbesondere einen Leitungsschutzschalter, mit einem Kontaktpaar aus einem feststehenden Kontakt und aus einem beweglichen Kontakt an einem Kontaktarm, der über ein Schaltschloß mit Schaltstellungsanzeiger mit einem drehbeweglichen Handbedienungsorgan zusammenwirkt gemäß dem Oberbegriff des Anspruchs 1, wie zum Beispiel aus der US-A-5831500 bekannt. Der Schaltstellunganzeiger arbeitet mit einem Sprungschaltwerk zur Offenhaltung des Kontaktarms und plötzlichen Freigabe in die Schließ-Stellung zusammenarbeitet. Ein derartiger Schutzschalter ist (nach § 3, Abs. 2, DPatG bzw. nach Art. 54, Abs. 3, EPÜ) bekannt (DE: 19735415.7; EP: 98114564.2).

Allgemein sind Schaltstellungsanzeiger bekannt, bei denen der Werkstoff des Anzeigers eine Farbe darstellt und die zweite Farbe aufgedruckt wird. Es sind auch zweiteilige Schaltstellungsanzeiger bei unterschiedlicher Farbe bekannt. Derartige Schaltstellungsanzeiger sind in der Regel Sonderkonstruktionen zum Abgreifen der Stellung eines beweglichen Kontaktes.

Der Erfindung liegt die Aufgabe zugrunde, einen Schutzschalter mit besonders wirtschaftlicher Schaltstellungsanzeige zu entwickeln, die für sämtliche mögliche Schaltstellungen eine zutreffende Anzeige gibt.

Die Lösung der geschilderten Aufgabe erfolgt durch einen Schutzschalter nach Anspruch 1. Der Schaltstellungsanzeiger ist hierbei zweiteilig ausgeführt: Er weist einerseits einen Schaltstellungsanzeiger für die Schließ-Stellung des Kontaktarms auf, wobei der Schaltstellungsanzeiger mit dem Sprungschaltwerk in Verbindung steht. Er weist weiter einen Schaltstellungsanzeiger für die Offen-Stellung des Kontaktarms auf, wobei dieser Schaltstellungsanzeiger die Bewegung des Kontaktarms abgreift. Beide Schaltstellungsanzeiger sind so angeordnet bzw. ausgebildet, daß sie voneinander unabhängig verschwenken können. Ein solcher Schaltstellungsanzeiger zeigt auch im Fall einer sogenannten Freiauslösung zutreffend an. Unter Freiauslösung wird bekanntlich verstanden, daß bei festgehaltenem Handbedienorgan in der Einschaltstellung das Schaltschloß bei auftretender Auslösebedingung die Kontaktöffnung bewirkt. Außerdem verwendet man ein ohnehin vorhandenes Bauteil für eine Sprungeinschaltung, wobei ein Sprungschaltteil zwischen dem Kontaktpaar über eine Kante zurückgezogen wird, worauf ein sprunghaftes Schließen erfolgt. Man kommt mit einem weiteren Schaltstellungsanzeiger und dem Abgreifen des beweglichen Kontaktarms für die Offen-Stellung aus.

Nach einer Weiterbildung ist der Schaltstellungsanzeiger für die Schließ-Stellung, der mit dem Sprungschaltwerk in Verbindung steht, derart ausgebildet, daß ein starres Teil in Wirkverbindung zu einer Steuerkante des Handbedienorgans steht und um eine ortsfeste Achse drehbeweglich ist. Hierbei ist ein Anzeigeglied unter einem Sichtfenster angeordnet. Es weist ein Gelenk zum Sprungschaltteil auf. Abgesehen vom Anzeigeglied sind die übrigen Bauteile ohnehin für das Sprungschaltwerk erforderlich. Das Gelenk zum Sprungschaltteil kann vorteilhaft als Filmangußscharnier ausgebildet sein.

Nach einer weiteren Weiterbildung weist der Schaltstellungsanzeiger für die Offen-Stellung ein starres Teil auf, das an der ortsfesten Achse des Schaltstellungsanzeigers für die Schließ-Stellung gelagert ist. Unter dem Sichtfenster weist dieser Schaltstellungsanzeiger ein Anzeigeglied auf, dessen Bewegungsbahn unter dem Sichtfenster über der des Anzeigegliedes für die Schließ-Stellung liegt, wobei das starre Teil über ein Gelenk mit einem Bügel zum Abgreifen der Bewegung des Kontaktarms in Verbindung steht. Man kommt so mit einer einfachen Kinematik für den Schaltstellungsanzeiger für die Offen-Stellung auf. Insbesondere kann der Bügel zum Abgreifen der Bewegung des Kontaktarms bei einem Schaltschloß mit Klinke, Auslösehebel und Kontaktarm in etwa in Dreiecksanordnung eine Verbindung zwischen dem Lager von Klinke und Kontaktarm einerseits und einem ortsfesten Lager des Auslösehebels andererseits sein. Dieser Bügel kann mit dem Gelenk zum starren Teil in Wirkverbindung stehen.

Das drehbewegliche Handbedienorgan kann durch eine Koppelstange mit der Klinke außerhalb ihres Lagers mit dem Kontaktarm verbunden sein.

Die Erfindung soll nun anhand eines in der Zeichnung schematisch wiedergegebenen Ausführungsbeispiels näher erläutert werden:
In FIG 1 ist der Schaltmechanismus des Schutzschalters in der Einschaltstellung des Kontaktpaares und somit des Schutzschalters wiedergegeben.
In FIG 2 ist der Schaltmechanismus des Schutzschalters in Ausschalt-Stellung veranschaulicht.
In FIG 3 sind die wesentlichen Bauteile des Schaltmechanismus aus der Darstellung nach den FIG 1 und 2 nach Art einer Explosionsdarstellung wiedergegeben, wobei der Übersichtlichkeit wegen übliche Kontaktfedern und federnde Kinematik weggelassen sind.

Der Schutzschalter weist im Ausführungsbeispiel nach FIG 1 einen Schaltmechanismus auf mit einem Kontaktpaar aus einem feststehenden Kontakt 1 und aus einem beweglichen Kontakt 2 an einem Kontaktarm 3, der über ein Schaltschloß 4 mit Schaltstellungsanzeiger mit einem drehbeweglichen Handbedienorgan 7 zusammenarbeitet. Der Schaltstellungsanzeiger ist zweiteilig ausgeführt. Der Schaltstellungsanzeiger 5 für die Schließ-Stellung des Kontaktarms 3 steht mit einem Sprungschaltwerk 8 mit Sprungschaltteil 27 in Verbindung. Der Schaltstellungsanzeiger 6 für die Offen-Stellung des Kontaktarms 3 greift die Bewegung des Kontaktarms ab. Hierzu weist der Schaltstellungsanzeiger 6 für die Offen-Stellung ein starres Teil 9 auf, das an der ortsfesten Achse 10 des Schaltstellungsanzeigers 5 für die Schließ-Stellung gelagert ist. Unter einem Sichtfenster 11 weist der Schaltstellungsanzeiger 6 für die Offen-Stellung ein Anzeigeglied 26 auf. Seine Bewegungsbahn unter dem Sichtfenster 11 liegt über dem des Anzeigeglieds 25 für die Schließ-Stellung. Das starre Teil 9 des Schaltstellungsanzeigers für die Offen-Stellung steht über ein Gelenk 13 mit einem Bügel 14 zum Abgreifen der Bewegung des Kontaktarms 3 in Verbindung.

Der Schaltstellungsanzeiger 5 für die Schließ-Stellung steht mit dem Sprungschaltwerk 8 in Verbindung, wobei ein starres Teil 15 in Wirkverbindung zu einer Steuerkante 16 des Handbedienorgans 7 steht. Das starre Teil 15 ist um eine ortsfeste Achse 10 drehbeweglich, um die auch das starre Teil 9 des Schaltstellungsanzeigers 6 für die Offen-Stellung angeordnet ist. Ein Anzeigeglied 26 ist unter dem Sichtfenster 11 in einer Bewegungsbahn angeordnet. Zum Sprungschaltteil 27 ist ein Gelenk 17 ausgebildet.

Das Anzeigeglied 26 des Schaltstellungsanzeigers 6 kann beispielsweise aus grünem Kunststoff bestehen und das Anzeigeglied 25 für den Schaltstellungsanzeiger 5 für die Schließ-Stellung aus rotem Kunststoff gefertigt sein. Ein besonderes Eindrucken oder Einfärben entfällt dadurch, was eine großtechnische Fertigung fördert.

Der Bügel 14 zum Abgreifen der Bewegung des Kontaktarms 3 bei einem Schaltschloß mit Klinke 18, Auslösehebel 19 und Kontaktarm 3 in etwa in Dreiecksanordnung kann aus einer Verbindung zwischen dem Lager 20 der Klinke 18 und des Kontaktarms einerseits und einem ortsfesten Lager 21 des Auslösehebels 19 andererseits sein. Der Bügel 14 steht mit dem Gelenk 13 zum starren Teil 9 in Wirkverbindung. Die Dreiecksanordnung ist genauer in der Anordnung vom ortsveränderlichen Lager 20 der Klinke, ortsfestem Lager 21 des Auslösehebels und ortsveränderlichem Lager 12 der Klinke mit einer Koppelstange zum Handbedienorgan 7 zu ersehen.

Das drehbewegliche Handbedienorgan 7 verbindet also eine Koppelstange 22 mit der Klinke 18 außerhalb ihres Lagers 20 mit dem Kontaktarm 3.

Wesentliche Bauteile des Schaltmechanismus nach den FIG 1 und 2 sind in FIG 3 für sich wiedergegeben, so daß die Anordnung nach FIG 1 und nach FIG 2 leichter zu lesen ist.

## Patentansprüche

1. Schutzschalter, insbesondere Leitungsschutzschalter, mit einem Kontaktpaar (1,2) aus einem feststehenden Kontakt (1) und aus einem beweglichen Kontakt (2) an einem Kontaktarm (3), der über ein Schaltschloß (4) mit Schaltstellungsanzeiger mit einem drehbeweglichen Handbedienorgan (7) zusammenwirkt, wobei der Schaltstellungsanzeiger mit einem Sprungschaltteil (8) zur Offenhaltung des Kontaktarms und plötzlichen Freigabe in die Schließ-Stellung zusammenwirkt, **dadurch gekennzeichnet, daß** der Schaltstellungsanzeiger zweiteilig ausgeführt ist:
mit einem Schaltstellungsanzeiger (5) für die Schließ-Stellung des Kontaktarms (3), wobei dieser Schaltstellungsanzeiger (5) mit dem Sprungschaltwerk (8) in Verbindung steht und mit einem Schaltstellungsanzeiger (6) für die Offen-Stellung des Kontaktarms (3), wobei dieser Schaltstellungsanzeiger die Bewegung des Kontaktarms (3) abgreift,
wobei beide Schaltstellungsanzeiger (5,6) so angeordnet bzw. ausgebildet sind, daß sie voneinander unabhängig verschwenken können.

2. Schutzschalter nach Anspruch 1, **dadurch gekennzeichnet, daß** der Schaltstellungsanzeiger (5) für die Schließ-Stellung, der mit dem Sprungschaltwerk (8) in Verbindung steht, derart ausgebildet ist, daß ein starres Teil (15) in Wirkverbindung zu einer Steuerkante (16) des Handbedienorgans (7) steht und um eine ortsfeste Achse (10) drehbeweglich ist, wobei es ein Anzeigeglied (26) unter einem Sichtfenster (11) aufweist und ein Gelenk (17) zu einem Sprungschaltteil (27) bildet.

3. Schutzschalter nach Anspruch 2, **dadurch gekennzeichnet, daß** das Gelenk (17) im Sprungschaltwerk (8) als Filmangußscharnier ausgebildet ist.

4. Schutzschalter nach Anspruch 2, **dadurch gekennzeichnet, daß** der Schaltstellungsanzeiger (6) für die Offen-Stellung ein starres Teil (9) aufweist, das an der ortsfesten Achse (10) des Schaltstellungsanzeigers (5) für die Schließ-Stellung gelagert ist und unter dem Sichtfenster (11) ein Anzeigeglied (26) aufweist, dessen Bewegungsbahn unter dem Sichtfenster (11) über der des Anzeigegliedes (25) für die Schließ-Stellung liegt, wobei das starre Teil (9) ein Gelenk (13) mit einem Bügel (14) zum Abgreifen der Bewegung des Kontaktarms (3) in Verbindung steht.

5. Schutzschalter nach Anspruch 4, **dadurch gekennzeichnet, daß** Bügel (14) zum Abgreifen der Bewegung des Kontaktarms (3) bei einem Schaltschloß (4) mit Klinke (18), Auslösehebel (19) und Kontaktarm (3) in etwa in Dreiecksanordnung eine Verbindung zwischen dem Lager (20)von Klinke (18) und Kontaktarm (3) einerseits und einem ortsfesten Lager (21) des Auslösehebels (19) andererseits bildet und mit dem Gelenk (13) zum starren Teil (9) in Wirkverbindung steht.

6. Schutzschalter nach einem der vorhergehenden Ansprüche, **dadurch gekennzeichnet, daß** das drehbewegliche Handbedienorgan (7) durch eine Koppelspange (22) mit der Klinke (18) außerhalb ihres Lagers (20) mit dem Kontaktarm (3) verbunden ist.

## Claims

1. A protective switch, in particular circuit breaker, having a contact pair (1,2) comprising a stationary contact (1) and a moving contact (2) on a contact arm (3) which interacts via a switching mechanism (4) with a switch position indicator having a manual operating element (7) which can be rotated, with the switch position indicator interacting with a snap-action switching part (8) in order to keep the contact arm open and to release it suddenly to the closed position, **characterized in that** the switch position indicator is designed in two parts:
having a switch position indicator (5) for the closed position of contact arm (3), with this switch position indicator (5) being connected to the snap-action switching mechanism (8) and having a switch position indicator (6) for the open position of the contact arm (3), with this switch position indicator tapping off the movement of the contact arm (3), and with both switch position indicators (5, 6) being arranged and designed such that they can pivot independently of one another.

2. The protective switch as claimed in claim 1, **characterized in that** the switch position indicator (5) for the closed position, which is connected to the snap-action switching mechanism (8), is designed such that a rigid part (15) is operatively connected to a control edge (16) of the manual operating element (7) and can be rotated about a fixed-position shaft (10), having an indicating element (26) under a viewing window (11) and forming a joint (17) to a snap-action switching part (27).

3. The protective switch as claimed in claim 2, **characterized in that** the joint (17) in the snap-action switching mechanism (8) is in the form of a cast film hinge.

4. The protective switch as claimed in claim 2, **characterized in that** the switch position indicator (6) for the open position has a rigid part (9) which is mounted on the fixed-position shaft (10) of the switch position indicators (5) for the closed position and has an indicating element (26) under the viewing window (11), the movement path of which indicating element (26) under the viewing window (11) is above that of the indicating element (25) for the closed position, with the rigid part (9) a joint (13) being connected to a bracket (14) for tapping off the movement of the contact arm (3).

5. The protective switch as claimed in claim 4, **characterized in that** the bracket (14) for tapping off the movement of the contact arm (3) in the case of a switching mechanism (4) having a catch (18), a release lever (19) and a contact arm (3) in an approximately triangular arrangement forms a connection between the bearing (20) of the catch (18) and the contact arm (3) on the one hand and a fixed-position bearing (21) for the release lever (19) on the other hand and is operatively connected to the joint (13) to the rigid part (9).

6. The protective switch as claimed in one of the foregoing claims, **characterized in that** the manual operating element (7), which can be rotated, is connected by a coupling clip (22) by means of the catch (18) outside its bearing (20) with the contact arm (3).

## Revendications

1. Coupe-circuit, en particulier coupe-circuit de puissance, comportant une paire de contacts (1, 2) constitués d'un contact de fixe (1) et d'un contact de mobile (2) sur un bras de contact (3) qui coopère par un verrou de maintien (4) avec un indicateur de position de commutation comportant un organe à commande manuelle (7) mobile en rotation, l'indicateur de position de commutation coopérant avec une pièce de commutation brusque (8) destinée à maintenir ouvert le bras de contact et à le libérer brusquement dans la position fermée, **caractérisé en ce que** l'indicateur de position de commutation est réalisé en deux pièces :
avec un indicateur de position de commutation (5) pour la position fermée du bras de contact (3), cet indicateur de position de commutation (5) étant en liaison avec un mécanisme de commutation brusque (8) et
un indicateur de position de commutation (6) pour la position ouverte du bras de contact (3), cet indicateur de position de commutation détectant le mouvement du bras de contact (3), les deux indicateurs de position de commutation (5, 6) étant montés ou conformés de telle sorte qu'ils peuvent basculer indépendamment de l'autre.

2. Coupe-circuit selon la revendication 1, **caractérisé en ce que** l'indicateur de position de commutation (5) pour la position fermée, qui est en liaison avec un mécanisme de commutation brusque (8), est conformé de telle sorte qu'une pièce rigide (15) est en liaison active avec un bord de commande (16) de l'organe à commande manuelle (7) et est mobile en rotation autour d'un axe fixe (10), ladite pièce rigide comportant un élément d'indication (26) sous une fenêtre d'inspection (11) et formant une articulation (17) par rapport à une pièce de commutation brusque (27).

3. Coupe-circuit selon la revendication 2, **caractérisé en ce que** l'articulation (17) dans le mécanisme de commutation brusque (8) est conformé en charnière mince venue de matière.

4. Coupe-circuit selon la revendication 2, **caractérisé en ce que** l'interrupteur de position de commutation (6) pour la position ouverte comporte une pièce rigide (9) qui est montée sur l'axe fixe (10) de l'indicateur de position de commutation (5) pour la position fermée et comporte sous la fenêtre d'inspection (11) un élément d'indication (26) dont la trajectoire sous la fenêtre d'inspection (11) se trouve au-dessus de celle de l'élément d'indication (25) de la position fermée, la pièce rigide (9) mettant en liaison une articulation (13) avec un étrier (14) destiné à détecter le mouvement du bras de contact (3).

5. Coupe-circuit selon la revendication 4, **caractérisé en ce que** l'étrier (14) destiné à détecter le mouvement du bras de contact (3) forme, dans le cas d'un verrou de maintien (4) à cliquet (18), levier de déclenchement (19) et bras de contact (3) disposés sensiblement en triangle, une liaison entre le palier (20) du cliquet (18) et le bras de contact (3) d'une part et un palier fixe (21) du levier de déclenchement (19) d'autre part et est en liaison active avec l'articulation (13) par rapport à la pièce rigide (9).

6. Coupe-circuit selon l'une des revendications précédentes, **caractérisé en ce que** l'organe à commande manuelle (7) mobile en rotation est reliée au bras de contact (3) par une barre de couplage (22) ayant le cliquet (18) à l'extérieur de son palier (20).
